# FASCICULE DE BREVET EUROPEEN

(11) **EP 0 044 757 B1**
(45) Date de publication et mention de la délivrance du brevet: **06.02.1985**
(21) Numéro de dépôt: 81400957.7
(22) Date de dépôt: 16.06.1981
(51) Int. Cl.: H01H 1/06

(54) **Procédé pour reduire les perturbations radioélectriques engendrees lors du fonctionnement d'un interrupteur électrique**
Verfahren zur Verringerung der bei der Betätigung eines elektrischen Schalters verursachten Funkstörungen
Method for reducing the radio static interference generated by the operation of an electric switch

(30) Priorité: 11.07.1980 FR 8015494
(43) Date de publication de la demande: 27.01.1982
(73) Titulaire: SOCIETE ELECTROMECANIQUE DU NIVERNAIS SELNI, F-58000 Nevers (FR)
(72) Inventeur: Duhamel, Georges, F-75360 Paris Cedex 08 (FR); Boisot, Yves, F-75360 Paris Cedex 08 (FR); Bontemps, Daniel, F-75360 Paris Cedex 08 (FR)
(74) Mandataire: Boireau, Jacques

## Description

La présente invention concerne un procédé pour réduire les perturbations radioélectriques engendrées lors du fonctionnement d'un interrupteur électrique.

Un grand nombre d'appareils électriques sont commandés par des interrupteurs à rupture de contacts. Les interrupteurs connus à rupture de contacts comprennent habituellement des contacts pourvus d'une surface unie et lisse. Au cours d'une fermeture de ces contacts, le contact mobile se rapproche du contact fixe et lorsque la distance d'amorçage est atteinte, un arc se produit et engendre des parasites tant que les contacts ne sont pas complètement fermés. Lors d'une ouverture de ces contacts, un arc apparaît dès qu'un faible écartement des contacts s'est produit. Cet arc donne naissance à des parasites et ne s'éteint que lorsque le contact mobile est éloigné du contact fixe d'une longueur supérieure à la distance d'amorçage. Ainsi les opérations de commutation effectuées par ces interrupteurs connus produisent habituellement des perturbations radioélectriques gênantes. Dans certains interrupteurs connus, les contacts sont pourvus de surfaces divisées sous forme de stries (par exemple brevet GB 877674) ou d'aspérités hétérogènes en pointes.

Le document FR-E-59,947 décrit deux méthodes différentes (à la fois, chimique et physique) pour obtenir des surfaces de contact irrégulières pour des contacts électriques. L'application desdites méthodes conduit à l'obtention de surfaces de contact élémentaires ayant la forme de petits crotères.

Il est connu que ces modes de réalisation permettent soit d'obtenir une faible résistance de contact (brevet GB 877674) soit d'éviter (FR-E-59947) dans une certaine mesure un collage ou un soudage de ces contacts. Mais l'état antérieur de la technique ne suggère pas que de tels interrupteurs peuvent empêcher une création gênante de perturbations radioélectriques.

Pour ces raisons, afin de permettre d'éliminer au maximum ces perturbations, des dispositifs antiparasites onéreux sont habituellement associés à ces interrupteurs connus pour les rendre acceptables dans leur utilisation.

La présente invention a pour but d'éviter ces inconvénients. Elle fournit un procédé économique pour réduire à un niveau négligeable les perturbations radioélectriques.

Selon l'invention, le procédé pour réduire les perturbations radioélectriques engendrées lors du fonctionnement d'un interrupteur électrique à ouverture et à fermeture de contacts non brusques est caractérisé en ce qu'on choisit un interrupteur tel que le surface d' au moins un des contacts soit pourvue d'une zone rugueuse constituée par une multitude de cratères.

Pour mieux faire comprendre l'invention, on décrit ci-après, un certain nombre d'exemples de réalisation illustrés par des dessins ci-annexés dont:
-la figure 1, représente une vue partielle et schématique d'un interrupteur électrique à ouverture et à fermeture de contacts non brusques, réalisé selon l'invention, mortrant les deux contacts dans leur position de fermeture;
- la figure 2, représente une autre vue partielle et schématique de l'interrupteur de la figure 1, montrant les deux contacts dans leur position d'ouverture;
- la figure 3, représente à une autre échelle une vue partielle et schématique du contact fixe de l'interrupteur de la figure 1;
- la figure 4, représente à une autre échelle une vue partielle et schématique du contact mobile de l'interrupteur de la figure 1;
-la figure 5, représente un diagramme des parasites engendrés par l'ouverture des contacts d'un interrupteur de même type que celui de la figure 1, mais équipé de contacts classiques à surface unie et lisse ou surface divisée;
- la figure 6, représente un diagramme des parasites engendrés par la fermeture des contacts de l'interrupteur dont le diagramme de parasites d'ouverture est illustré dans la figure 5;
- la figure 7, représente un diagramme des parasites d'ouverture des contacts de l'interrupteur de la figure 1, et
- la figure 8, représente un diagramme des parasites de fermeture des contacts de l'interrupteur de la figure 1.

Dans l'exemple illustré aux figures 1 et 2, l'interrupteur 1 comprend un socle 2 dans lequel sont montés un contact fixe 3 sur un support fixe 4 et un contact mobile 5 sur une lame élastique 6 par exemple celle du type connu, pourvue d'une languette centrale. L'ouverture et la fermeture de ces deux contacts 3 et 5 sont effectuées par un doigt isolant 7 qui commande la position de la lame élastique 6 portant le contact mobile 5. Une vis 8 montée dans le socle 2, joue le rôle d'une butée et assure le réglage de l'écartement du contact mobile 5 par rapport au contact fixe 3, dans leur ouverture.

Selon une caractéristique importante de l'invention, l'un au moins des contacts fixe 3 et mobile 5 a une surface comprenant au moins une zone rugueuse. Cette zone de surface rugueuse présente und multitude de petits cratères 9. Ces cratères 9 ont une dimension de l'ordre de plusieurs microns à quelques centaines de microns. Grâce à cet état particulier de surface de ces contacts 3 et 5, leur ouverture ou fermeture n'engendre de perturbations radioélectriques qu'à un niveau négligeable. Un essai comparatif illustré dans les figures 5 à 8 permet de mettre en évidence les avantages apportés par les interrupteurs choisis pour la mise en oeuvre de l'invention par rapport aux interrupteurs pouvus de contacts du type classique à surface unie et lisse. Les figures 5 et 6 montrent les parasites dus, à la fois, à l'ouverture et à la fermeture de contacts du type à surface unie et lisse tandis que les figures 7 et 8 illustrent les parasites engendrés par à la fois, l'ouverture et la fermeture de contacts à surface rugueuse constituée de cratères, tels que ceux, qui ont été choisis pour la mise en oeuvre de l'invention.

Dans l'exemple illustré, les cratères de la surface de ces contacts 3 et 5 sont obtenus par matriçage. Lors du formage par matriçage de ces contacts, une enclume avec empreinte réalisée par électroérosion, est utilisée.

Les contacts ainsi formés peuvent être soit soudés sur leur support comme le montre la figure 3 soit sertis sur ce dernier comme le montre la figure 4.

Le doigt isolant 7 qui actionne les contacts 3 et 5 peut être commandé manuellement ou automatiquement. Dans le cas d'un interrupteur thermo- statique, le doigt 7 est commandé par l'intermédiaire d'une capsule remplie d'un fluide thermodilatable.

## Revendications

1. Procédé pour réduire les perturbations radioélectriques engendrées lors du fonctionnement d'un interrupteur électrique à ouverture et fermeture de contacts non brusques, caractérisé en ce qu'on choisit un interrupteur tel que la surface d'au moins un des contacts (3, 5) soit pourvue d'une zone rugueuse constituée par une multitude de cratères (9).

2. Procédé selon la revendication 1 caractérisé en ce qu'on choisit des contacts (3, 5) ayant dans leur surface des cratères de l'ordre de plusieurs microns à quelques centaines de microns.

3. Procédé selon la revendication 1 ou 2 caractérisé en ce que les contacts (3, 5) dont la surface est munie de cratères (9) sont obtenus par matriçage.

4. Procédé selon la revendication 3 caractérisé en ce que les contacts (3, 5) sont réalisés à l'aide d'une enclume de matriçage pourvue d'une empreinte obtenue par électroérosion.

5. Procédé selon l'une quelconque des revendications précédentes caractérisé en ce que les contacts (3, 5) pourvus dans leur surface d'une zone rugueuse constituée par une multitude de cratères (9) sont rapportés par soudage ou sertissage sur un support (figure 4).

## Patentansprüche

1. Verfahren zum Vermindern der radioelektrischen Störungen, die beim Betrieb eines elektrischen Unterbrechers erzeugt werden, der mit nicht abruptem Öffnen und Schließen von Kontakten arbeitet, dadurch gekennzeichnet, daß ein solcher Unterbrecher gewählt wird, daß die Oberfläche wenigstens eines der Kontakte (3, 5) mit einer rauhen Zone versehen ist, die aus einer Vielzahl von Kratern (9) gebildet ist.

2. Verfahren nach Anspruch 1, dadurch gekennzeichnet, daß Kontakte (3, 5) gewählt werden, die in ihrer Oberfläche Krater in der Größenordnung von mehreren Mikron bis einige hundert Mikron aufweisen.

3. Verfahren nach Anspruch 1 oder 2, dadurch gekennzeichnet, daß die Kontakte (3, 5), deren Oberfläche mit Kratern (9) versehen ist, durch Prägung erhalten werden.

4. Verfahren nach Anspruch 3, dadurch gekennzeichnet, daß die Kontakte (3, 5) mittels eines Prägestempels hergestellt werden, der mit einer durch Elektroerosion erhaltenen Matrize versehen ist.

5. Verfahren nach einem der vorstehenden Ansprüche, dadurch gekennzeichnet, daß die Kontakte (3, 5), die in ihrer Oberfläche mit einer rauhen Zone versehen sind, welche durch eine Mehrzahl von Kratern (9) gebildet ist, durch Schweißen oder Vernieten an einem Träger angebracht sind (Fig. 4).

## Claims

1. Method of reducing the radioelectric interferences generated upon operation of an electrical interrupter with non-abrupt opening and closing of the contacts, characterized in that an interrupter is selected which is such that the surface of at least one of the contacts (3, 5) is provided with a rough zone formed of a multiplicity of craters (9).

2. Method according to claim 1, characterized in that contacts (3, 5) are selected having craters in the order of several microns to some hundreds of microns in their surface.

3. Method according to claims 1 or 2, characterized in that the contacts (3, 5) the surface of which is provided with craters (9) are obtained by embossing.

4. Method according to claim 3, characterized in that the contacts (3, 5) are formed by an embossing anvil provided with a pattern obtained by electro-erosion.

5. Method according to any of the preceding claims, characterized in that the contacts (3, 5) provided with a rough zone formed of a multiplicity of craters (9) in their surfaces are mounted on a carrier by welding or setting (Figure 4).
